# EUROPÄISCHE PATENTSCHRIFT

(11) **EP 3 904 253 B1**
(45) Veröffentlichungstag und Bekanntmachung des Hinweises auf die Patenterteilung: **21.02.2024**
(21) Anmeldenummer: 21169764.4
(22) Anmeldetag: 22.04.2021
(51) Int. Cl.: B65H 54/26, B65H 51/20

(54) **TEXTILMASCHINE SOWIE SERVICEWAGEN FÜR TEXTILMASCHINEN**
TEXTILE MACHINE AND SERVICE CARRIAGE FOR TEXTILE MACHINES
MACHINE TEXTILE, AINSI QUE CHARIOT DE SERVICE POUR MACHINES TEXTILES

(30) Priorität: 27.04.2020 DE 102020111342
(43) Veröffentlichungstag der Anmeldung: 03.11.2021
(73) Patentinhaber: Saurer Spinning Solutions GmbH & Co. KG, 52531 Übach-Palenberg (DE)
(72) Erfinder: Marx, Alexander, 41379 Brüggen (DE)
(74) Vertreter: Schniedermeyer, Markus

(56) Entgegenhaltungen:
- EP-A1- 3 566 987
- EP-A2- 2 361 867

## Beschreibung

Die Erfindung betrifft eine Textilmaschine mit einer Vielzahl gleichartiger Spulen, insbesondere Kreuzspulen herstellender Arbeitsstellen, die jeweils einen Fadenspeicher und mindestens einen entlang der Arbeitsstellen verfahrbaren Servicewagen aufweisen.

Textilmaschinen der eingangs genannten Art sind in vielfältigen Ausgestaltungen aus dem Stand der Technik bekannt. Üblicherweise weisen diese eine Vielzahl benachbart zueinander angeordneter Arbeitsstellen auf, an denen ein Faden auf eine Spule, in der Regel eine Kreuzspule aufgewickelt wird. Dies können Spul- oder Spinnmaschinen sein. An einer Spinnmaschine wird beispielsweise aus einem vorgelegten Faserverband ein Faden hergestellt, der nach Verlassen der Spinneinheit - in Richtung des Fadenlaufs betrachtet - nacheinander, d. h. in Transportrichtung des Fadens, beispielsweise die hintereinanderliegend angeordnete Abzugseinrichtung und den Fadenspeicher, passiert, bevor der Faden abschließend mittels einer Fadenaufspulvorrichtung auf eine Kreuzspule aufgewickelt wird. Eine unmittelbar aufeinanderfolgende Anordnung von Fadenaufspulvorrichtung und Fadenspeicher ist dabei nicht zwangsläufig erforderlich, sondern es können auch weitere Komponenten der Arbeitsstelle zwischengeschaltet sein. Zu bekannten Spinnmaschinen zählen dabei insbesondere Luftspinn- und Rotorspinnmaschinen, die ebenfalls grundsätzlich aus dem Stand der Technik bekannt sind.

An den Textilmaschinen dienen die jeweils an den Arbeitsstellen vorhandenen Fadenspeicher zum Zwischenspeichern eines Fadenabschnitts, wobei unter dem Begriff "Zwischenspeichern" die Anordnung einer Fadenschlaufe während des Transports, beispielsweise ausgehend von einer Spinneinheit zur Aufspulvorrichtung innerhalb des Fadenspeichers verstanden wird, so dass Schwankungen in der Aufspulgeschwindigkeit der Aufspulvorrichtung und/oder einer Abzugseinrichtung sowie Schwankungen in der Liefergeschwindigkeit der Spinneinheit ausgeglichen werden können, wobei es hierbei zu einem schwankenden Füllstand des Fadenspeichers kommt.

Die EP 2 361 867 A1 offenbart Arbeitsstellen einer Luftspinnmaschine mit einer Fadenspeichervorrichtung, die geeignet ist, den von einer Wickelvorrichtung aufzuwickelnden Faden zeitweise zu speichern. Die Fadenspeichervorrichtung umfasst einen Fadenerfassungssensors, der den Faden auf der Oberfläche einer Fadenspeicherrolle erkennen kann. Die Luftspinnmaschine umfasst ein Serviceagregat zur Herstellung einer Fadenverbindung nach einem Reinigerschnitt. Die Luftspinnmaschine umfasst ferner eine Fluidblasvorrichtung, die nach dem Reinigerschnitt ein Fluid auf die Oberfläche der Fadenspeicherrolle bläst. Gemäß einer solchen Konfiguration kann ein Fadenabschnitt, selbst wenn er an einer Position verbleibt, die von einer Fadenerfassungsposition des Fadenerfassungssensors entfernt ist, durch die Strömung des von der Fluidblasvorrichtung eingeblasenen Fluids zu der Fadenerfassungsposition des Fadenerfassungssensors bewegt werden. Alternativ kann der auf der Oberfläche der Fadenspeicherrolle verbleibende Fadenabschnitt durch Blasen des Fluids durch die Fluidblasvorrichtung auf die Oberfläche der Fadenspeicherrolle entfernt werden. Die Fluidblasvorrichtung kann dabei auf dem Serviceaggregat angeordnet sein.

Die EP 3 566 987 A1 offenbart eine Luftspinnmaschine mit einem Serviceagregat zur Herstellung einer Fadenverbindung nach einem Fadenbruch. An den Arbeitsstellen befindet sich ebenfalls eine Fadenspeichervorrichtung mit einer Fadenspeicherrolle, sowie eine Einrichtung zum Entfernen eines Restfadens von der Fadenspeicherrolle nach einem Fadenbruch.

Gegenüber Textilmaschinen mit Arbeitsstellen, welche keinen Fadenspeicher besitzen, treten bei Fadenspeicher aufweisenden Arbeitsstellen neue Fehlerzustände auf, die mit herkömmlichen Fehlerbehebungseinrichtungen, welche beispielsweise an den jeweiligen Arbeitsstellen angeordnet sind oder durch den entlang der Arbeitsstellen verfahrbaren und an den fehlerbehafteten Arbeitsstellen positionierbaren Servicewagen bereitgestellt werden, nicht behoben werden können. Zu den neuartigen Fehlerzuständen zählt beispielsweise das Reißen des Fadens innerhalb des Fadenspeichers, was es in Ermangelung einer geeigneten Fehlerbehebungseinrichtung an dem Servicewagen oder der Arbeitsstelle erforderlich macht, die Fehlerbehebung durch einen manuellen Eingriff des Bedienpersonals durchzuführen.

Hiervon ausgehend liegt der Erfindung die Aufgabe zugrunde, eine Textilmaschine mit einer Vielzahl Fadenspeicher aufweisenden Arbeitsstellen bereitzustellen, bei der in Verbindung mit dem Fadenspeicher auftretende Fehlerzustände automatisiert behoben werden können.

Die Erfindung löst die Aufgabe durch eine Textilmaschine mit den Merkmalen des Anspruchs 1 sowie durch einen Servicewagen mit den Merkmalen des Anspruchs 7. Vorteilhafte Weiterbildungen der Textilmaschine sind in den abhängigen Ansprüchen 2 bis 6 angegeben.

Kennzeichnend für die erfindungsgemäße Textilmaschine ist, dass der Servicewagen ein Entstörungsmittel zur automatischen Behebung von im Fadenspeicher auftretenden und/oder dem Fadenspeicher zuzuordnenden Fehlerzuständen aufweist, die eine optische Inspektionseinrichtung zur Überprüfung des Fadenspeichers aufweisen.

Bei der erfindungsgemäßen Textilmaschine ist der entlang der einzelnen Arbeitsstellen der Textilmaschine verfahrbare und an den einzelnen Arbeitsstellen positionierbare Servicewagen dazu ausgebildet, solche Fehler zu beheben, welche in Verbindung mit der Verwendung des Fadenspeichers an den Arbeitsstellen auftreten. Zu den spezifischen Störfällen in Verbindung mit dem Fadenspeicher zählt insbesondere ein Fadenriss innerhalb des Fadenspeichers, wobei durch die Entstörungsmittel am Servicewagen der erfindungsgemäßen Textilmaschine in diesem Fall eine Fehlerbehebung stattfinden kann, in deren Zuge eine Wiederherstellung der Verbindung des Fadens, ausgehend beispielsweise von der Spinnstelle bis zur Auflaufspule, bevorzugt der Kreuzspule, hergestellt wird.

Die erfindungsgemäße Textilmaschine gewährleistet im besonderen Maße, dass Fehlerzustände in Verbindung mit dem Fadenspeicher automatisiert behoben werden können, so dass auf einen manuellen Eingriff durch das Bedienpersonal verzichtet werden kann. In Folge der Senkung der manuellen Eingriffe zur Fehlerkorrektur können die Stillstandzeiten der Arbeitsstellen erheblich reduziert werden. Aufgrund der nur in einem geringen Umfang auftretenden Fehlerzuständen in Verbindung mit dem Fadenspeicher stellt die Anordnung der entsprechenden Entstörungsmittel an einem Servicewagen eine besonders wirtschaftliche Lösung gegenüber der Anordnung entsprechender Entstörungsmittel an den einzelnen Arbeitsstellen dar. Der Servicewagen kann im Bedarfsfall kurzfristig die jeweilige Arbeitsstelle anfahren und dort den in Verbindung mit dem Fadenspeicher auftretenden Fehler zuverlässig beheben.

Erfindungsgemäß ist der Servicewagen zur Fehlerbehebung solcher Störungen ausgebildet, die aus der Verwendung der Fadenspeicher an den Arbeitsstellen resultieren. Darüber hinaus kann der Servicewagen auch zur Durchführung weiterer Arbeiten ausgebildet sein, wie beispielsweise die Behebung weiterer Störungen, die nicht im Zusammenhang mit dem Fadenspeicher stehen oder das Auswechseln der Kreuzspulen.

Die Ausgestaltung der Entstörungsmittel zur Fehlerbehebung fadenspeicherspezifischer Störungszustände ist grundsätzlich frei wählbar. Nach einer besonders vorteilhaften Ausgestaltung der Erfindung ist jedoch vorgesehen, dass die Entstörungsmittel ein Reinigungsaggregat zur Entfernung von Fadenresten aus dem Fadenspeicher aufweisen. Die Verwendung eines Reinigungsaggregats gewährleistet im besonderen Maße, dass Fadenreste oder Rückstände in Folge des Fadenlaufs durch den Fadenspeicher aus dem Fadenspeicher entfernt werden, wo diese im Betrieb zu Störungen führen können. Der Einsatz des Reinigungsaggregats erfolgt dabei im Rahmen der Behebung einer fadenspeicherspezifischen Störung, wobei das Reinigungsaggregat beispielsweise pneumatisch wirkend ausgebildet sein kann und mittels Über- oder Unterdruck eine Luftströmung innerhalb des Fadenspeichers erzeugt wird, durch die Verunreinigungen abgeführt werden.

Die optische Inspektionseinrichtung zur Überprüfung des Fadenspeichers kann dazu ausgebildet sein, den an der Arbeitsstelle auftretenden Fehler zu identifizieren, so dass geeignete Maßnahmen zur Fehlerbehebung durchgeführt werden können. Alternativ oder ergänzend kann die optische Inspektionseinrichtung auch zur Überwachung der Fehlerbehebung und/oder zur Kontrolle der durchgeführten Fehlerbehebungen verwendet werden, wobei beispielsweise mittels der optischen Inspektionseinrichtung das Innere des Fadenspeichers auf verbleibende Rückstände überprüft und/oder der Fadenlauf innerhalb des Fadenspeichers nach der Fehlerbehebung kontrolliert wird.

Im Rahmen der Fehlerbehebung ist es in der Regel erforderlich, einen gerissenen Faden wieder zu verbinden, damit der Spulvorgang an den Arbeitsstellen der Textilmaschine fortgeführt werden kann. Zur Herstellung der Fadenverbindung können an den einzelnen Arbeitsstellen beispielsweise von Spulmaschinen geeignete Verbindungseinrichtungen angeordnet sein. Nach einer besonders vorteilhaften Ausgestaltung der Erfindung ist jedoch vorgesehen, dass der Servicewagen eine Fadenverbindungseinrichtung aufweist. Die Anordnung einer Fadenverbindungseinrichtung an dem Servicewagen stellt eine besonders wirtschaftliche Lösung zur Fadenverbindung dar. Die Fadenverbindungseinrichtung kann dabei auch ergänzend zu den an den Arbeitsstellen angeordneten Fadenverbindungseinrichtungen vorhanden sein, wobei die an dem Servicewagen ausgebildete Fadenverbindungseinrichtung insbesondere zur Wiederherstellung einer Fadenverbindung nach Auftreten eines fadenspeicherspezifischen Problems ausgebildet ist.

Die Ausgestaltung der Fadenverbindungseinrichtung ist dabei grundsätzlich frei wählbar. Nach einer besonders vorteilhaften Ausgestaltung ist jedoch vorgesehen, dass die Fadenverbindungseinrichtung eine Fadensuchdüse und Manipulationsmittel zur Positionierung des freien von der Kreuzspule abgezogenen Fadenendes im Bereich eines Fadenverbinders, insbesondere einer Spleiß- und/oder Knoteinheit aufweist. Die entsprechende Ausgestaltung der Fadenverbindungseinrichtung macht den Servicewagen unabhängig von den entsprechenden Aggregaten an den Arbeitsstellen. Die gemäß dieser Weiterbildung der Erfindung ausgebildete Fadenverbindungseinrichtung ermöglicht es vollständig, das zur Verbindung vorgesehene Fadenende von der Kreuzspule abzunehmen und nach Vorbereitung dem Fadenverbinder zuzuführen. Eine entsprechend ausgebildete Fadenverbindungseinrichtung gewährleistet aufgrund der optimalen Ausrichtung der einzelnen Aggregate zueinander eine besonders zuverlässige Funktionsweise, wodurch Stillstandzeiten in ergänzender Weise reduziert werden können.

Gemäß einer weiteren Ausgestaltung der Erfindung kann die Fadenverbindungseinrichtung auch zur Anordnung des freien Fadenendes an einer Anspinnstelle der Arbeitsstelle ausgebildet sein. Bei einer entsprechenden Ausgestaltung des Servicewagens kann somit über diesen ohne Rückgriff auf Aggregate an der Arbeitsstelle in zuverlässiger Weise eine erneute Fadenverbindung hergestellt werden, wobei diese an der Anspinnstelle der Arbeitsstelle hergestellt wird, an der das von der Kreuzspule kommende freie Fadenende mit dem aus der Spinneinrichtung zugeführten Faden verbunden wird.

Nach einer weiteren Ausgestaltung der Erfindung ist ferner vorgesehen, dass der Servicewagen Fadeninspektionsmittel, insbesondere optisch wirkende Fadeninspektionsmittel aufweist. Die Fadeninspektionsmittel ermöglichen es, insbesondere nach einer Wiederherstellung der Fadenverbindung, diese zu Überprüfen und nach positiver Prüfung den Betrieb an der Arbeitsstelle freizugeben. Fehlerhafte Verbindungen können über das Fadeninspektionsmittel erkannt und über geeignete Maßnahmen behoben werden, so dass erneute Störungen aufgrund der fehlerhaften Verbindung vermieden werden.

Die Erfindung löst die Aufgabe ferner durch einen Servicewagen mit den Merkmalen des Anspruchs 7, welcher dadurch gekennzeichnet ist, dass dieser ein Entstörungsmittel zur automatischen Behebung von im Fadenspeicher auftretenden und/oder dem Fadenspeicher zuzuordnenden Fehlerzuständen ausgebildet ist. Die Entstörungsmittel weisen erfindungsgemäß eine optische Inspektionseinrichtung zur Überprüfung des Fadenspeichers auf. Der Servicewagen kann dabei gemäß einer oder mehrerer vorstehend zur Textilmaschine dargestellten Weiterbildungen des Servicewagens ausgebildet sein, wodurch die Funktionalität des Servicewagens für die Textilmaschine in ergänzender Weise gesteigert wird.

Ein Ausführungsbeispiel der Erfindung wird nachstehend mit Bezug auf die Zeichnungen erläutert. In den Zeichnungen zeigen:
- Fig. 1: eine vereinfachte Ansicht einer mehrere Arbeitsstellen aufweisenden als Spinnmaschine ausgebildeten Textilmaschine.

In Figur 1 ist eine Vielzahl nebeneinander angeordnete Arbeitsstellen 2 aufweisende, als Spinnmaschine ausgebildete Textilmaschine 1 in einer vereinfachten Darstellung wiedergegeben. Jede Arbeitsstelle 2 der Textilmaschine 1 umfasst eine Faserbandquelle 3, welche beispielsweise bei einer als Spinnstelle ausgebildeten Arbeitsstelle 2 als Spinnkanne ausgebildet sein kann, ein Streckwerk 4, eine Spinnvorrichtung 5, ein Abzugswalzenpaar 6, einen Garnreiniger 7, eine Fadenverlegeeinrichtung 8, einen Fadenspeicher 17 sowie eine Kreuzspule 9 einer Aufspuleinrichtung. Ein Servicewagen 10 ist an entlang der Textilmaschine 1 verlaufender Schienen 11, 12 verfahrbar gelagert. Zum Antrieb der Textilmaschine 1 dient eine an einem Ende der Textilmaschine 1 angeordnete Antriebseinheit 13.

Im Falle einer Störung an einer Arbeitsstelle 2 im Bereich des Fadenspeichers 17 wird der Servicewagen 10 entlang der Textilmaschine 1 an der die Störung aufweisenden Arbeitsstelle 2 positioniert. Im Falle eines beispielsweise innerhalb des Fadenspeichers 17 stattgefundenen Fadenbruchs wird der Servicewagen 10 zu der betreffenden Arbeitsstelle 2 verfahren, positioniert sich dort und beginnt unter Verwendung der hier nicht dargestellten Entstörungsmittel mit der Fehlerbehebung. Im Falle eines Fadenbruchs innerhalb des Fadenspeichers 17 kann der Servicewagen 10 über eine zu den Störungsmittel zählende Fadensuchdüse das gerissene, auf der Umfangsoberfläche der Kreuzspule 9 liegende Fadenende auffinden. Nach Reinigung der Spinnvorrichtung 5 wird dieses Fadenende, wie üblich, durch bekannte zu den Entstörungsmitteln zählende Handhabungseinrichtungen, nach einer entsprechenden Vorbereitung, in den Bereich der Spinnvorrichtung 5 zurückbefördert und dort für den eigentlichen Anspinnprozess bereitgehalten. Gleichzeitig wird über den Antrieb der Kreuzspulen 9 eine definierte Fadenlänge abgewickelt und in dem Fadenspeicher 17 zwischengespeichert.

### Bezugszeichenliste

- 1: Textilmaschine
- 2: Arbeitsstelle
- 3: Faserbandquelle
- 4: Streckwerk
- 5: Spinnvorrichtung
- 6: Abzugswalzenpaar
- 7: Garnreiniger
- 8: Fadenverlegeeinrichtung
- 9: Kreuzspule
- 10: Servicewagen
- 11: Schiene
- 12: Schiene
- 13: Antriebseinheit
- 17: Fadenspeicher

## Patentansprüche

1. Textilmaschine (1) mit einer Vielzahl gleichartiger Spulen, insbesondere Kreuzspulen (9) herstellender Arbeitsstellen (2), die jeweils einen Fadenspeicher (17) und mindestens einen entlang der Arbeitsstellen (2) verfahrbaren Servicewagen (10) aufweisen, wobei der Servicewagen (10) Entstörungsmittel zur automatischen Behebung von im Fadenspeicher (17) auftretenden und/oder dem Fadenspeicher (17) zuzuordnenden Fehlerzuständen aufweist, **dadurch gekennzeichnet, dass** die Entstörungsmittel eine optische Inspektionseinrichtung zur Überprüfung des Fadenspeichers (17) aufweisen.

2. Textilmaschine (1) nach Anspruch 1, **dadurch gekennzeichnet, dass** die Entstörungsmittel ein Reinigungsaggregat zur Entfernung von Fadenresten aus dem Fadenspeicher (17) aufweisen.

3. Textilmaschine (1) nach einem oder mehreren der vorhergehenden Ansprüche, **dadurch gekennzeichnet, dass** der Servicewagen (10) eine Fadenverbindungseinrichtung aufweist.

4. Textilmaschine (1) nach Anspruch 3, **dadurch gekennzeichnet, dass** die Fadenverbindungseinrichtung eine Fadensuchdüse und Manipulationsmittel zur Positionierung des freien Fadenendes im Bereich eines Fadenverbinders, insbesondere einer Spleiß- und/oder Knoteinheit aufweist.

5. Textilmaschine (1) nach einem oder mehreren der vorhergehenden Ansprüche 3-4, **dadurch gekennzeichnet, dass** die Fadenverbindungseinrichtung zur Anordnung des freien Fadenendes an einer Anspinnstelle der Arbeitsstelle (2) ausgebildet ist.

6. Textilmaschine (1) nach einem oder mehreren der vorhergehenden Ansprüche, **dadurch gekennzeichnet, dass** der Servicewagen (10) Fadeninspektionsmittel, insbesondere optisch wirkende Fadeninspektionsmittel aufweist.

7. Servicewagen (10) für eine Textilmaschine (1) nach einem oder mehreren der Ansprüche 1 bis 6, der Entstörungsmittel zur automatischen Behebung von im Fadenspeicher (17) auftretenden und/oder dem Fadenspeicher (17) zuzuordnenden Fehlerzuständen aufweist, **dadurch gekennzeichnet, dass** die Entstörungsmittel eine optische Inspektionseinrichtung zur Überprüfung des Fadenspeichers (17) aufweisen.

## Claims

1. A textile machine (1) having a plurality of workstations (2) of the same type, which produce packages, more particularly cross-wound packages (9), and each of which comprises one thread accumulator (17) and at least one service cart (10), which can be moved along the workstations (2),
wherein the service cart (10) has malfunction-eliminating devices for automatically eliminating fault states that occur in the thread accumulator (17) and/or can be attributed to the thread accumulator (17), **characterised in that** the malfunction-eliminating devices have an optical inspection device for checking the thread accumulator (17).

2. The textile machine (1) according to claim 1, **characterised in that** the malfunction-eliminating devices comprise a cleaning unit for removing thread remnants from the thread accumulator (17).

3. The textile machine (1) according to one or more of the preceding claims, **characterised in that** the service cart (10) comprises a thread joining device.

4. The textile machine (1) according to claim 3, **characterised in that** the thread joining device has a thread-seeking nozzle and manipulating means for positioning the free thread end in the area of a thread joiner, more particularly a splicing and/or knotting unit.

5. The textile machine (1) according to one or more of the preceding claims 3 - 4, **characterised in that** the thread joining device is designed to arrange the free thread end at a piecing position of the workstation (2).

6. The textile machine (1) according to one or more of the preceding claims, **characterised in that** the service cart (10) comprises thread inspection devices, more particularly optically acting thread inspection devices.

7. A service cart (10) for a textile machine (1) according to one or more of claims 1 to 6, which has malfunction-eliminating devices for automatically eliminating fault states that occur in the thread accumulator (17) and/or can be attributed to the thread accumulator (17), **characterised in that** the malfunction-eliminating devices have an optical inspection device for checking the thread accumulator (17).

## Revendications

1. Machine textile (1) comportant une pluralité de postes de travail (2) produisant des bobines de même type, en particulier des bobines croisées (9), lesquels présentent respectivement un réservoir de fil (17) et au moins un chariot de service (10) pouvant se déplacer le long des postes de travail (2),
dans laquelle le chariot de service (10) présente un moyen antiparasitage permettant d'éliminer automatiquement des états d'erreur apparaissant dans le réservoir de fil (17) et/ou devant être attribués au réservoir de fil (17), **caractérisée en ce que** le moyen antiparasitage présente un dispositif d'inspection optique permettant d'examiner le réservoir de fil (17).

2. Machine textile (1) selon la revendication 1, **caractérisée en ce que** le moyen antiparasitage présente un groupe de nettoyage permettant de supprimer les restes de fil du réservoir de fil (17).

3. Machine textile (1) selon l'une ou plusieurs des revendications précédentes, **caractérisée en ce que** le chariot de service (10) présente un dispositif de liaison de fil.

4. Machine textile (1) selon la revendication 3, **caractérisée en ce que** le dispositif de liaison de fil présente une buse de recherche de fil et un moyen de manipulation permettant de positionner l'extrémité de fil libre dans la zone d'un élément de liaison de fil, en particulier d'une unité d'épissure et/ou de nouage.

5. Machine textile (1) selon l'une ou plusieurs des revendications précédentes 3 à 4, **caractérisée en ce que** le dispositif de liaison de fil est conçu pour disposer l'extrémité de fil libre sur un poste de filage du poste de travail (2).

6. Machine textile (1) selon l'une ou plusieurs des revendications précédentes, **caractérisée en ce que** le chariot de service (10) présente un moyen d'inspection de fil, en particulier un moyen d'inspection de fil à effet optique.

7. Chariot de service (10) destiné à une machine textile (1) selon l'une ou plusieurs des revendications 1 à 6, lequel présente un moyen antiparasitage permettant d'éliminer automatiquement des états d'erreur apparaissant dans le réservoir de fil (17) et/ou devant être attribués au réservoir de fil (17), **caractérisé en ce que** le moyen antiparasitage présente un dispositif d'inspection optique permettant d'examiner le réservoir de fil (17).
